# EUROPÄISCHE PATENTANMELDUNG

(11) **EP 1 063 359 A2**
(43) Veröffentlichungstag der Anmeldung: **27.12.2000**
(21) Anmeldenummer: 00110323.3
(22) Anmeldetag: 13.05.2000
(51) Int. Cl.: E03D 1/012

(54) **Eckelement mit Spülkasten**

(30) Priorität: 25.06.1999 DE 29911102 U; 02.02.2000 DE 20001827 U
(71) Anmelder: Karl Grumbach GmbH & Co.KG, 35581 Wetzlar (DE)
(72) Erfinder: Grumbach, Emil, 35581 Wetzlar (DE)
(74) Vertreter: Missling, Arne, Dipl.-Ing.

(57) **Zusammenfassung**

Eckelemente, welche einen Spülkasten 1 für ein WC aufweisen, die einen dreieckigen Querschnitt haben und deren Oberflächen verputz- und/oder befliesbar sind, wobei das Eckelement vorteilhaft unwesentlich breiter ist als ein WC-Körper und bei dem der Querschnitt des Innenraumes des Spülkastens im Wesentlichen dreiecksförmig ist, weist, um eine mühsame und zeitaufwendige Montage der Rohrleitung an dem Spülkasten zu vermeiden, innerhalb des Eckelementes eine oder mehrere Rohrleitungen auf, wobei die Rohrleitungen entweder durch den Innenraum des Spülkastens 2 oder aber innerhalb der Wandungen des Spülkastens 2 geführt sind.

## Beschreibung

Die Erfindung betrifft ein Eckelement mit Spülkasten für ein WC, das einen dreieckigen Querschnitt aufweist und dessen Oberfläche verputzbar und/oder befliesbar ist, wobei das Eckelement vorteilhaft unwesentlich breiter ist als ein WC-Körper und wobei der Querschnitt des Innenraumes des Spülkastens im Wesentlichen dreiecksförmig ist.

In vielen Toiletten ist aus Platzgründen oder aus ästhetischen Gründen eine Installation des WC's in einer Raumecke vorgesehen. Herkömmliche Sanitärbausteine, wie sie beispielsweise aus der EP 0 646 678 bekannt sind, sind jedoch für eine Montage an der "flachen" Wand gedacht. Werden solche Sanitärbausteine in einer Ecke montiert, so entsteht ein unbenutzter Raum von der Form einer Säule mit dreieckigem Querschnitt. Gleichzeitig ragt der WC-Körper unnötig weit in die Raummitte hinein. Außerdem sind die Anschlüsse und Befestigungseinrichtungen des Sanitärbausteins nicht für eine Eckmontage vorgesehen.

Daher wurden in der Vergangenheit Spülkästen entwickelt, die einen dreieckigen Querschnitt aufweisen, um so in einer Raumecke montiert werden zu können. Dadurch entfällt der rückwärtige und ungenutzte Freiraum, so dass der WC-Körper unmittelbar in der Ecke montiert werden kann und nicht so weit in die Raummitte hineinragt.

Derartige Eckspülkästen wurden dahingehend verbessert, dass der Querschnitt durch einen dreiecksförmigen Abschnitt verringert wurde und so ein kleiner Freiraum auf der rückwärtigen Seite des Eckspülkastens ausgebildet ist. Der rückwärtige Freiraum kann dazu genutzt werden, um Versorgungsleitungen hindurchzuführen, mit denen beispielsweise der Eckspülkasten angeschlossen wird. Diese Versorgungsleitungen müssen nachträglich jeweils an dem Eckspülkasten bzw. an den Wänden des Gebäudes montiert werden. Dieses ist oftmals recht mühsam, da aufgrund der Platzverhältnisse, Montage der Versorgungsleitungen und Verbindung der Versorgungsleitungen mit dem Eckspülkasten mitunter recht schwierig ist.

Der Erfindung liegt daher die Aufgabe zugrunde, ein Eckelement bereitzustellen, bei der eine mühsame und zeitaufwendige Montage der Versorgungsleitungen an dem Spülkasten entfällt.

Diese Aufgabe wird erfindungsgemäß dadurch gelöst, dass innerhalb des Eckelementes eine oder mehrere Rohrleitungen eingelassen sind, dass die Rohrleitungen dabei entweder durch den Innenraum des Spülkastens oder innerhalb der Wandungen des Spülkastens geführt sind.

Durch die erfindungsgemäße Vormontage der Versorgungsleitungen an dem Spülkasten bzw. Eckelement ist eine separate Montage der Versorgungsleitung an der Raumwand bzw. Raumecke nicht mehr notwendig. Umständliches Montieren und Anpassen entfallen.

Erfindungsgemäß können die Rohrleitungen in Ecken des Spülkastens innerhalb der Wandungen des Spülkastens geführt sein. Dann ist erfindungsgemäß der Querschnitt des Innenraumes des Spülkastens an mindestens einer Ecke um einen Dreiecksabschnitt verringert.

Die Rohrleitungen können aber auch an beliebiger Stelle innerhalb von Verdickungen in der Wandung des Spülkastens geführt sein.

Erfindungsgemäß kann das Eckelement einen Unterbau aufweisen, wobei der Unterbau vorteilhaft ein Spülrohr und ein Abflussrohr aufweist.

Ein Ausführungsbeispiel ist anhand der Zeichnung näher beschrieben. Darin zeigt
- Fig. 1: eine Vorderansicht eines erfindungsgemäßen Eckelementes,
- Fig. 2: eine Seitenansicht eines erfindungsgemäßen Eckelementes,
- Fig. 3: einen Schnitt durch das erfindungsgemäße Eckelement gemäß der Linie III-III in Figur 1,
- Fig. 4: einen Schnitt durch ein weiteres erfindungsgemäßes Eckelement entsprechend Fig. 3
und
- Fig. 5: einen Schnitt durch ein drittes erfindungsgemäßes Eckelement entsprechend den Fig. 3 und 4.

Das in den Figuren 1 bis 3 dargestellte Eckelement ist als Eckelement zur Wandmontage vorgesehen. Den Großteil des Eckelementes macht der Spülkasten 2 aus. An diesem Spülkasten 2 ist eine Platte 7 befestigt. Diese Platte dient als Halterung für das Spülrohr 3, welches den Spülkasten 2 mit dem nichtdargestellten WC-Körper verbindet. Weiter ist in der Platte 7 eine Aufnahme für ein Abflussrohr 4 vorgesehen, durch welches das Abwasser aus dem WC-Körper gespült und der Hausabflussleitung zugeführt wird. An der Frontseite (Fig. 1) des Eckelementes ist ein Betätigungselement für die Betätigung der Spülung vorgesehen. Der Spülmechanismus selbst, wurde in der Darstellung der Fig. 2 vernachlässigt. Der Spülkasten 2 hat einen im Wesentlichen trapezförmigen Querschnitt (Fig. 3). In einem rückwärtigen Dreiecksabschnitt des Eckelementes 1 ist eine Frischwasserleitung 5 zur Befüllung des Spülkastens 2 vorgesehen. Diese Frischwasserleitung 5 ist weitgehend von den übrigen Teilen des Eckelementes eingeschlossen. Insbesondere an der Rückseite des Spülkastens ist sie von außen nicht erkennbar und bietet so auch keine Angriffsfläche für Stöße und Beschädigungen beim Transport oder während der Montage des Eckelements. Die Frischwasserleitung 5 ist fertig an dem Eckelement montiert und mit dem Spülkasten 2 verbunden, so dass sich eine Montage vor Ort erübrigt. Es muss lediglich die Frischwasserleitung wie im übrigen auch die Abflussleitung 4 mit den Hausanschlüssen verbunden werden. Der Bereich unterhalb des Spülkastens kann, wie in Fig. 2 dargestellt ist, vorteilhaft mit einer Verkleidung 8 verblendet werden. Dadurch entsteht eine geschlossene Frontblende, welche die Frontseite des Spülkastens 2 und die Verkleidung 8 umfaßt. Diese kann dann verputzt oder befliest werden.

Bei dem in Fig. 4 im horizontalen Schnitt dargestellten Eckelement 1 sind im Gegensatz zu dem Eckelement 1 gemäß der Fig. 1 bis 3 die Frischwasserleitung 5 in Verdickungen der Wandungen des Spülkastens 2 vorgesehen. Je nach Lage der zum Haus gehörigen Leitungen ist so eine vereinfachte Montage des Eckelementes möglich. In Fig. 5 ist hingegen ein drittes Ausführungsbeispiel im horizontalen Schnitt dargestellt, bei welchem die Frischwasserleitungen 5 durch den freien Raum des Spülkastens 2 hindurchgeführt sind.

Mit einem erfindungsgemäßen Eckelement wird dem Installateur ein kompaktes und einfach zu montierendes Eckelement zur Verfügung gestellt, bei dem keine weiteren Vorarbeiten nötig sind und welches lediglich aufgestellt und dessen Frischwasserleitung 5 und Abflussrohr 4 mit den Hausanschlüssen verbunden werden muß.

### Bezugszeichenliste:

- 1: - Eckelement
- 2: - Spülkasten
- 3: - Spülrohr
- 4: - Abflussrohr
- 5: - Frischwasserleitung
- 6: - Betätigungsklappe
- 7: - Platte
- 8: - Verkleidung

## Patentansprüche

1. Eckelement mit Spülkasten (1) für ein WC, das einen dreieckigen Querschnitt aufweist und dessen Oberfläche verputzbar und/oder befliesbar ist, wobei das Eckelement vorteilhaft unwesentlich breiter ist als ein WC-Körper und wobei der Querschnitt des Innenraumes des Spülkastens im Wesentlichen dreiecksförmig ist,
dadurch gekennzeichnet, dass
innerhalb des Eckelementes eine oder mehrere Rohrleitungen (5) eingelassen sind, dass die Rohrleitungen dabei entweder durch den Innenraum des Spülkastens (2) oder innerhalb der Wandungen des Spülkastens geführt sind.

2. Eckelement mit Spülkasten, dadurch gekennzeichnet, dass die Rohrleitungen (5) in Ecken des Spülkastens (2) innerhalb der Wandungen des Spülkastens geführt sind und dass der Querschnitt des Innenraumes des Spülkastens (2) an mindestens einer Ecke um einen Dreiecksabschnitt verringert ist.

3. Eckelement mit Spülkasten, dadurch gekennzeichnet, dass die Rohrleitungen durch Verdickungen innerhalb der Wandung des Spülkastens geführt sind.

4. Eckelement nach den Ansprüchen 1 bis 3, dadurch gekennzeichnet, dass das Eckelement einen Unterbau aufweist.

5. Eckelement nach Anspruch 4, dadurch gekennzeichnet, dass der Unterbau ein Spülrohr (3) und ein Abflussrohr (4) aufweist.
